# EUROPÄISCHE PATENTSCHRIFT

(11) **EP 1 392 446 B1**
(45) Veröffentlichungstag und Bekanntmachung des Hinweises auf die Patenterteilung: **03.11.2004**
(21) Anmeldenummer: 02745310.9
(22) Anmeldetag: 23.05.2002
(51) Int. Cl.: B04B 9/12

(54) **ZENTRIFUGALSEPARATOR**
CENTRIFUGAL SEPARATOR
SEPARATEUR CENTRIFUGE

(30) Priorität: 26.05.2001 DE 10125808
(43) Veröffentlichungstag der Anmeldung: 03.03.2004
(73) Patentinhaber: WESTFALIA SEPARATOR AG, 59302 Oelde (DE)
(72) Erfinder: MACKEL, Wilfried, 59302 Oelde (DE)
(74) Vertreter: Hoffmeister, Helmut, Dr.
(86) Internationale Anmeldenummer: PCT/EP2002/005664
(87) Internationale Veröffentlichungsnummer: WO 2002/096566

(56) Entgegenhaltungen:
- DE-A- 3 714 627
- US-A- 2 827 229

## Beschreibung

Die Erfindung betrifft einen Zentrifugalseparator mit den Merkmalen des Oberbegriffs des Anspruchs 1.

Ein solcher Zentrifugalseparator ist aus der US-A-2827229 bekannt. Dabei sind der Rotor und das Gestell durch ein,elastisches Element miteinander verbunden sind, das ein Pendeln des Rotors erlaubt. Allerdings kann der Rotor aufgrund der Elastizität des Elements auch radial auswandern, so dass zusätzlich zu den Kreiselbewegungen auch kaum vorhersehbare Relativbewegungen der Rotorachse in der Lagerebene möglich sind.

Aus der DE 31 25 832 ist ein weiterer Zentrifugalseparator bekannt. Hierbei fällt der Schwerpunkt der pendelnden Antriebsteile mit dem Gelenkpunkt zusammen, der im Bereich des einzigen Lagers liegt. Die rotierende Einheit aus Spindel und Trommel ist in einem Lagertopf über Wälzlager drehbar gelagert. Der Lagertopf einschließlich der rotierenden Einheit ist pendelnd in dem Zentrifugengestell aufgehängt. Hierzu werden Schlitzbuchsen oder dergleichen vorgeschlagen, die eine Winkelabweichung der Rotationsachse gegenüber der Vertikalen erlauben. Durch diese konstruktiven Ausbildungen wird die Massenwirkung der Spindel um ein Vielfaches gesenkt. Es können Trommeln mit wesentlich größerem Gewicht und Trommeln, die mit unterschiedlichen Drehzahlen betrieben werden, eingebaut werden. Infolge der kurzen Spindel ist eine große Steifigkeit gegeben. Die bekannte Zentrifuge wird jedoch über einen Riemen angetrieben. Der Riemen stellt ein Verschleißteil dar, das eine erhöhte Wartung nach sich führt. Schlupf im Riementrieb führt zu Verlusten bei der Antriebsleistung. Soweit die durch Schlupf entstehende Reibungswärme nicht mehr vom Gestell an die Umgebung abgegeben werden kann, heizt sich das Gestell zunehmend auf. Der bekannte Separator mit Riementrieb ist daher in vielen explosionsgefährdeten Umgebungen nicht erwünscht. Auch ist die durch den Riementrieb übertragbare Antriebsleistung begrenzt.

In der DE 37 14 627 A1 ist ein Zentrifugalseparator offenbart, bei dem der Motor direkt mit der Spindel verbunden ist. Die Zentrifugentrommel, die Spindel und der Motor bilden insgesamt eine pendelnde Einheit, die über zwei Lagerstellen so in dem Zentrifugengestell gelagert ist, dass eine Pendelbewegung um einen Drehpunkt im Bereich einer unteren Lagerstelle möglich ist. Die obere Lagerstelle ist über elastische Elemente mit dem Gestell verbunden und gibt somit gegenüber einer Auslenkung der Spindel während des Betriebs der Zentrifuge nach. Damit werden die auf die obere Lagerstelle wirkenden Kräfte reduziert. Nachteilig an dieser Anordnung ist aber, dass die untere Lagerstelle zugleich als Drehgelenk fungieren muss und dazu geeignete Spezialausführungen von Wälzlagern erfordert. Durch den mit der Spindel und Trommel pendelnden Motor sind Größe und Gewicht des Motors begrenzt und damit auch die verfügbare Motorantriebsleitung.

Aus der DE 43 14 440 C1 ist ein weiterer Zentrifugalseparator bekannt, bei dem die Antriebsspindel, die Trommel und der Rotor des Motors starr miteinander verbunden sind und ein rotierendes System bilden, das unelastisch in einer Lagerbrücke gelagert ist. Die Lagerbrücke und der Stator des Motors sind zusammen elastisch mit dem Zentrifugengestell verbunden. Das rotierende System pendelt im Betrieb der Zentrifuge um einen Gelenkpunkt. Aufgrund der zu beherrschenden Massenkräfte und Lagerbelastungen ist die bekannte Bauweise für schwere Motoren mit hoher Antriebsleistung nicht geeignet.

Es stellt sich daher die Aufgabe, einen Zentrifugalseparator anzugeben, der in explosionsgefährdeten Umgebungen einsetzbar ist und bei dem Standard-Motoren mit hoher Antriebsleistung einsetzbar sind und bei dem keine radiale Verschiebung der Rotorachse gegenüber dem Zentrifugengestell in der Lagerebene möglich ist.

Diese Aufgabe wird bei einem Zentrifugalseparator mit den Merkmalen des Anspruchs gelöst.

Vorteilhaft hieran ist, dass der Motor von der Kreiselbewegung von Spindel und Trommel entkoppelt ist. Das zwischen Motor und Spindel vorgesehene biegeelastische Kupplungselement kann einen Winkelversatz zwischen den Achsen, wie auch einen geringen radialen Versatz kompensieren, so dass keine starke Biegebelastung der Motorwelle und der Rotorlager des Motors auftritt. Damit ist die kostengünstige Verwendung von Standard-Motoren möglich. Durch die ortsfeste Anbringung des Motors am Zentrifugengestell ist die Masse des pendelnden Systems um die Motormasse reduziert und es ist möglich, schwere Motoren mit hoher Antriebsleistung einzusetzen.

Durch die direkte Ankopplung des Motors an die Spindel treten im Antriebsstrang keine starken Leistungsverluste mehr auf, die zu einer Gestellerwärmung führen könnten, so dass die erfindungsgemäße Zentrifuge grundsätzlich für den Einsatz in einer explosionsgefährdeten Umgebung geeignet ist.

Die Lagerung des rotierenden Systems in einem Lagertopf, der über elastische Lagerelemente mit dem Gestell verbunden ist, führt dazu, dass sich ein Winkelversatz nur zwischen Lagertopf und Gestell einstellt, wohingegen der Winkelversatz zwischen Innenring und Außenring der jeweiligen Lager stark reduziert ist. Damit können Standard-Wälzlager eingesetzt werden.

Die sich im Betrieb des Separators einstellende Neigung der Drehachse gegenüber einer Vertikalen bewirkt, dass eines der zwischen Lagertopf und Gestell angeordneten elastischen Lagerelemente gestaucht wird, während ein gegenüberliegendes gedehnt wird. Durch eine Verteilung einer Vielzahl von Lagerelementen entlang des Umfangs eines Kragens des Lagertopfes kann die Stauchung bzw. Dehnung der Lagerelemente umlaufend mit der Kreiselbewegung des rotierenden Systems erfolgen.

Erfindungswesentlich ist, dass der Lagertopf mit einem Lagertopfkragen über wenigstens drei elastische Lagerelemente auf das Zentrifugengestell aufgesetzt ist und dass an dem Lagertopfkragen wenigstens drei parallel zur Längsachse angeordnete Führungsstifte befestigt sind, die jeweils in eine kompatible Bohrung im Zentrifugengestell eingreifen und die in axialer Richtung verformbar und/oder in den Bohrungen axial verschiebbar angeordnet sind. Die Führungsstifte sind innerhalb der Bohrung axial verschiebbar oder zumindest so weit verformbar, dass eine Relativbewegung zwischen Lagertopfkragen und Gestell in Richtung der Längsachse möglich ist. Während die zwischen Lagertopfkragen und der Oberseite des Zentrifugengestells angeordneten Lagerelemente die axialen Kräfte aufnehmen, wird der Lagertopf durch die Führungsstifte zusätzlich in . radialer Richtung festgelegt. Damit ist es möglich, dass der Lagertopf sich umlaufend mit der Kreiselbewegung von Trommel und Spindel schräg neigt und wieder aufrichtet und dabei stets eine definierte Lage in Bezug auf das Zentrifugengestell beibehält. Der Gelenkpunkt liegt damit immer im wesentlichen auf der Längsachse und wandert nicht radial aus.

Weitere vorteilhafte Ausgestaltungen der Erfindung sind den Unteransprüchen zu entnehmen. Die Erfindung wird nachfolgend mit Bezug auf die Zeichnung näher beschrieben. Es zeigen im einzelnen:
- Fig. 1: eine erste Ausführungsform des Zentrifugalseparators der Erfindung in schematischer Schnittansicht;
- Fig. 2: eine zweite Ausführungsform des Zentrifugalseparators der Erfindung, ebenfalls in Schnittansicht; und
- Fig. 3a,3b: den Lagertopf bei der Ausführungsform nach Fig. 2 in verschiedenen Winkelstellungen, in Schnittansicht.

In Figur 1 ist ein Zentrifugalseparator 100 in einer vollständigen Schnittansicht dargestellt. An der Unterseite eines auf einem Fundament 2 angeschraubten Zentrifugengestells 40 ist ein Motor 90 befestigt. In die Oberseite des Gestells 40 ist ein Lagertopf 20 eingesetzt, der über elastische Lagerelemente 50 und über Führungsstifte 30 gehalten ist. In dem Lagertopf 20 ist eine vertikal angeordnete Spindel 10, auf die eine Trommel 12 aufgesetzt ist, drehbar gelagert.

Die Spindel 10 ist mit dem Motor 90 über ein biegeelastisches Kupplungselement 70 verbunden. Zur Momentenübertragung können als Kupplungselement eine genutete Kupplungsbuchse und eine Passfeder vorgesehen sein. Die Längsachse 11 der Spindel 10 und die Rotorachse 91 laufen im Ruhezustand des Zentrifugalseparators 10 in Flucht.

Der Lagertopf 20 weist insbesondere einen Lagertopfkragen 21, eine obere Lagerstelle 22 und eine untere Lagerstelle 24 auf. In den Lagerstellen 22, 24 ist die Spindel 10 über Wälzlager drehbar gelagert.

Zwischen der Oberseite des Gestells 40 und der Unterseite des Lagertopfkragens 21 sind über den Umfang verteilt eine Vielzahl von Lagerelementen 50 angeordnet. Weiterhin sind wenigstens drei Führungsstifte 30 vorgesehen, die in kompatible Bohrungen im Zentrifugengestell 40 eingreifen. Die Führungsstifte 30 sind axial elastisch und/oder axial verschiebbar angeordnet und gegenüber radialen Belastungen weitgehend unelastisch.

Am Kupplungspunkt K ist die Spindel 10 über das biegeelastisches Kupplungselement 70 mit dem Motor 90 verbunden, so dass ein Winkelversatz zwischen der Rotorachse 91 und der Längsachse 11 der Spindel 10, der auf eine Kreiselbewegung des rotierenden Systems aus Spindel 10 und Trommel 12 zurückzuführen ist, ermöglicht ist. Dabei pendelt das rotierende System um den Gelenkpunkt G; die Spindelachse 11 und die Rotorachse 91 schneiden sich im Gelenkpunkt G. Der Kupplungspunkt K wird bei einer Schrägstellung der Spindelachse 11 geringfügig radial nach außen ausgelenkt, wodurch auch die Welle des Motors 90 eine Schrägstellung erfährt. Der Kupplungspunkt K ist so nah wie möglich an den Gelenkpunkt G herangelegt, um den zu kompensierenden Winkelversatz zwischen Spindelachse 11 und Rotorachse 91 so klein wie möglich und damit die Belastung der Lager im Motor 90 gering zu halten.

Die Kupplung 70 kann weiterhin so ausgebildet sein, dass ein geringer radialer Versatz zwischen den Achsen 11 und 91 ausgeglichen werden kann. Zusätzlich ist eine drehelastische Ausbildung möglich, um Drehmomentspitzen beim Betrieb des Systems abzufedern.

Als besonders geeignet hat es sich erwiesen, wenn der Abstand des Kupplungspunktes K zum Gelenkpunkt G das 0,1fache bis 0,25fache des Abstands des Gelenkpunkts G zum Schwerpunkt S des rotierenden Systems aus Trommel 12 und Spindel 10 beträgt. Bei dieser Geometrie ist die Belastung der Lager des starr am Gestell 40 verschraubten Motors 90 gering und führt zu keiner wesentlichen Verkürzung der Lebensdauer des Motors 90.

In einer weiteren Ausführungsform eines Zentrifugalseparators 100', die in Figur 2 dargestellt ist, sind die Lagerpunkte der Führungsstifte 30' gegenüber dem Kupplungselement 70 so tief am Gestell 40' angeordnet, dass der Gelenkpunkt G mit dem Kupplungspunkt K' zusammenfällt. Damit kann die Schrägstellung der Spindelachse 11 im Betrieb vollständig innerhalb des Kupplungselements 70 kompensiert werden. Der Kupplungspunkt bleibt auch während des Betriebes der Zentrifuge auf der Längsachse 91 des Motors 90, so dass die Rotorachse 91 des Motors 90 nicht mehr ausgelenkt und insgesamt durch die Kreiselbewegung des rotierenden Systems kaum noch belastet wird.

Die Figuren 3a und 3b zeigen die Ausrichtung des Lagertopfes 20 gegenüber dem Gestell 40' in verschiedenen Stellungen bei der Ausführungsform der Zentrifuge 100' gemäß Figur 2, bei der der Gelenkpunkt G' mit dem Kupplungspunkt K zusammenfällt.

Die Spindel 10 ist über Wälzlager, insbesondere Schrägkugelund Rollenlager, an den Lagerstellen 22, 24 innerhalb des Lagertopfes 20 gelagert. An der Unterseite des Lagertopfkragens 21 sind die Führungsstifte 30' befestigt. Diese weisen einen Kegelabschnitt 32' auf und einen Zylinderabschnitt 34', der in eine Buchse 35' eingesetzt ist. Die Buchse 35' umfasst vorzugsweise eine elastomere Schicht, die von einem inneren und einem äußeren Mantel aus Metall umgeben ist. Über die Buchse 35' wird der Führungsstift 30' in eine Bohrung 44' in dem Gestell 40' eingesetzt. Der Führungsstift 30' ist über die Buchse 35' radial steif in dem Gestell 40' gelagert, während in axialer Richtung bei einer Schrägstellung des Lagertopfes 20 eine geringfügige axiale Verschiebung des Führungsstiftes 30' innerhalb der Bohrung 44' möglich ist.

Weiterhin sind zwischen dem Gestell 40' und dem Lagertopfkragen 21 drei oder mehr Lagerelemente 50 vorgesehen, die vorzugsweise aus elastomeren Werkstoffen bestehen. Die Gewichtskräfte des rotierenden Systems werden von der Spindel 10 über den damit starr verbundenen Lagertopf 20 auf die Lagerelemente 50 übertragen und dann in das Gestell 40' eingeleitet.

In der in Fig. 3a dargestellten Ausgangsstellung ist die Längsachse 11 der Spindel 10 vertikal ausgerichtet und die Lagerelemente 50 sind gleichmäßig axial belastet. Eine Symmetrieebene 36' läuft etwa auf halber Höhe durch den Mittelpunkt der Lagerbuchsen 35'. Der Gelenkpunkt G' bzw. Kupplungspunkt K liegen auf dem Schnittpunkt der Symmetrieebene 36' mit den Längsachsen 91 bzw. 11.

In Fig. 3b ist durch die Kreiselbewegung und -kräfte des rotierenden Systems aus Trommel, Spindel 10 und Unwucht des Systems eine Schrägstellung der Längsachse 11 um einen Winkel α erfolgt, und der Lagertopf 20 ist um diesen Winkel um den Gelenkpunkt G gedreht. Auf der einen Seite ist ein Lagerelement 50 zwischen Lagertopfkragen 21 und Gestell 40' gestaucht und auf der anderen Seite eines gedehnt. Durch die in den verformten, elastomeren Lagerelementen 50 gespeicherte Federenergie wird ein rückstellendes Moment erzeugt, dass zusammen mit dem Kreiselmoment eine Aufrichtung des rotierenden Systems bewirkt.

Mit der Schrägstellung des Lagertopfes 20 wird der in Fig. 3b links angeordnete Führungsstift axial nach unten verschoben, während der rechte Führungsstift angehoben wird. Die axialen Wege der Führungsstifte 30' sind kurz, da die Führungsstifte in geringem radialen Abstand vom Gelenkpunkt G' angeordnet sind, und werden vorzugsweise durch die elastische Ausbildung der Buchse 35' ermöglicht. Durch die Führungsstifte 30' wird erreicht, dass der Lagertopf 20 radial steif gelagert ist, so dass die Lage des Gelenkpunktes G' gegenüber dem Gestell 40' weitgehend konstant ist, und dass der Lagertopf 20 andererseits gegenüber einer durch das rotierende System aufgezwungenen Schrägstellung der Spindel 10 nachgiebig ist.

Da Gelenkpunkt G' und Kupplungspunkt K bei der Ausführungsform der Zentrifuge 100' gemäß den Figuren 2, 3a und 3b zusammenfallen, wird der Versatz um den Winkel α vollständig in dem Kupplungselement 70 kompensiert, so dass die Rotorachse 91 ihre Lage unverändert beibehält.

## Patentansprüche

1. Zentrifugalseparator (100;100') mit einem Zentrifugengestell (40;40'), einer rotierbaren, vertikal angeordneten Spindel (10) mit einer darauf aufgesetzten Trommel (12) und mit einem Motor (90), dessen Rotorachse (91) vertikal angeordnet ist, wobei die Spindel (10) in einem Lagertöpf (20) drehbar und um einen Gelenkpunkt (G;G') gegenüber dem Zentrifugengestell (40;40') räumlich pendelbar gelagert ist, wobei
- der Motor (90) mit seinem Gehäuse starr an dem Zentrifugengestell (40;40') befestigt ist, wobei die Rotorachse (91) des Motors (90) im Ruhezustand des Zentrifugalseparators (100;100') im wesentlichen mit der Längsachse (11) der Antriebsspindel (10) fluchtet,
- der Rotor des Motors (90) an einem Kupplungspunkt (K) über ein biegeelastisches Kupplungselement (70) mit der Spindel (10) verbunden ist, und die Spindel (10) an wenigstens zwei beabstandet voneinander angeordneten Lagerstellen (22, 24) mittels Wälzlagern in dem Lagertopf (40;40') gelagert ist und
- wobei der Lagertopf (20) über elastische Lagerelemente (50) mit dem Zentrifugengestell (40;40') verbunden ist,
**dadurch gekennzeichnet, dass** der Lagertopf (20) mit einem Lagertopfkragen (21) über wenigstens drei elastische Lagerelemente (50) auf das Zentrifugengestell (40;40') aufgesetzt ist und dass an dem Lagertopfkragen (21) wenigstens drei parallel zur Längsachse (11) angeordnete Führungsstifte (30;30') befestigt sind, die jeweils in eine kompatible Bohrung (44') im Gestell (40;40') eingreifen und die in axialer Richtung verformbar und/oder in den Bohrungen (44') axial verschiebbar angeordnet sind.

2. Zentrifugalseparator (100,100') nach Anspruch 1, **dadurch gekennzeichnet, dass** der Gelenkpunkt (G; G') im Bereich der Symmetrieebene der unteren Lagerstelle (24) liegt.

3. Zentrifugalseparator (100) nach Anspruch 1 oder 2, **dadurch gekennzeichnet, dass** der Abstand des Kupplungspunktes (K) zum Gelenkpunkt (G) dem 0,1fachen bis 0,25fachen des Abstands des Gelenkpunkts (G) zum Schwerpunkt (S) des rotierenden Systems aus Trommel (12) und Spindel (10) beträgt.

4. Zentrifugalseparator (100') nach Anspruch 1 oder 2, **dadurch gekennzeichnet, dass** der Kupplungspunkt (K) im wesentlichen mit dem Gelenkpunkt (G') zusammenfällt.

5. Zentrifugalseparator nach einem der Ansprüche 1 bis 4, **dadurch gekennzeichnet, dass** die Führungsstifte (30;30') jeweils über eine Buchse (35') in die Bohrung (44') eingesetzt sind.

## Claims

1. A centrifugal separator (100; 100') with a centrifuge frame (40; 40'), a rotatable vertical spindle (10) with a drum (12) attached thereto and with a motor (90), the rotor axis (91) of which is disposed vertically, the spindle (10) being mounted for rotation in a bearing pot (20) and so as to swing in space about a point of articulation (G; G') relatively to the centrifuge frame (40; 40'),
- the motor (90) being fixed with its housing rigidly on the centrifuge frame (40; 40'), the rotor axis (91) of the motor (90) being substantially in alignment with the longitudinal axis (11) of the drive spindle (10) in the state of rest of the centrifugal separator (100; 100'),
- the rotor of the motor (90) being connected to the spindle (10) at a coupling point (K) by means of a flexurally elastic coupling element (70), the spindle (10) being mounted in the bearing pot (40; 40') by means of anti-friction bearings at at least two bearing points (22, 24) disposed in spaced relationship, and
- the bearing pot (20) being connected to the centrifuge frame (40; 40') via elastic bearing elements (50),
**characterised in that** the bearing pot (20) is fitted on the centrifuge frame (40; 40') by a bearing pot collar (21) by way of at least three elastic bearing elements (50) and **in that** at least three guide pins (30; 30') disposed parallel to the longitudinal axis (11) are fixed on the bearing pot collar (21) and each engage in a compatible bore (44') in the frame (40; 40') and are disposed to be deformable in the axial direction and/or axially displaceable in the bores (44').

2. A centrifugal separator (100, 100') according to claim 1, **characterised in that** the point of articulation (G; G') is situated in the region of the plane of symmetry of the bottom bearing point (24).

3. A centrifugal separator (100, 100') according to claim 1 or 2, **characterised in that** the distance between the coupling point (K) and the point of articulation (G) is 0.1 to 0.25 times the distance between the point of articulation (G) and the centre of gravity (S) of the rotating system consisting of the drum (12) and spindle (10).

4. A centrifugal separator (100, 100') according to claim 1 or 2, **characterised in that** the coupling point (K) coincides substantially with the point of articulation (G').

5. A centrifugal separator (100, 100') according to any one of claims 1 to 4, **characterised in that** the guide pins (30; 30') are each inserted in the bore (44) via a bush (35').

## Revendications

1. Séparateur centrifuge (100; 100') qui comprend un bâti de centrifugeuse (40; 40'), une broche (10) rotative disposée verticalement, un tambour (12) monté sur la broche (10) et un moteur (90) dont l'axe de rotor (91) est disposé verticalement, la broche (10) étant logée mobile en rotation dans un pot d'appui (20) et - par rapport au bâti (40; 40') - oscillant dans l'espace autour d'un point d'articulation (G; G'),
- dans lequel le moteur (90) et son carter sont fixés de manière rigide au bâti (40; 40'), l'axe de rotor (91) du moteur (90) et l'axe longitudinal (11) de la broche d'entraînement (10) étant essentiellement alignés lorsque le séparateur centrifuge (100; 100') est en position de repos,
- dans lequel le rotor du moteur (90) est relié à la broche (10) en un point d'accouplement (K) et par l'intermédiaire d'un coupleur (70) flexible, la broche (10) étant logée dans le pot d'appui (20) - au moyen de roulements - en au moins deux points d'appui (22, 24) espacés l'un de l'autre
- et dans lequel le pot d'appui (20) est relié au bâti (40; 40') par l'intermédiaire d'éléments d'appui (50) élastiques,
**caractérisé en ce que** le pot d'appui (20), par le biais de son rebord (21), est monté sur le bâti (40; 40') par l'intermédiaire d'au moins trois éléments d'appui (50) élastiques, et **en ce qu'**il est fixé au rebord (21) du pot au moins trois tiges de guidage (30; 30') - agencées parallèlement à l'axe longitudinal (11) - qui chacune s'engagent dans un alésage (44') compatible dans le bâti (40; 40') et qui sont axialement déformables et/ou axialement coulissantes à l'intérieur de ces alésages (44').

2. Séparateur centrifuge (100; 100') selon la revendication 1, **caractérisé en ce que** le point d'articulation (G; G') est situé dans la zone du plan de symétrie du point d'appui inférieur (24).

3. Séparateur centrifuge (100) selon la revendication 1 ou 2, **caractérisé en ce que** la distance du point d'accouplement (K) au point d'articulation (G) est égale à 0,1 à 0,25 fois la distance du point d'articulation (G) au centre de gravité (S) du système rotatif constitué du tambour (12) et de la broche (10).

4. Séparateur centrifuge (100') selon la revendication 1 ou 2, **caractérisé en ce que** le point d'accouplement (K) coïncide essentiellement avec le point d'articulation (G').

5. Séparateur centrifuge selon l'une quelconque des revendications 1 à 4, **caractérisé en ce que** les tiges de guidage (30; 30') sont insérées dans leur alésage (44') respectif en passant par une douille (35').
